# EUROPÄISCHE PATENTSCHRIFT

(11) **EP 0 991 343 B1**
(45) Veröffentlichungstag und Bekanntmachung des Hinweises auf die Patenterteilung: **04.07.2001**
(21) Anmeldenummer: 98925376.0
(22) Anmeldetag: 23.06.1998
(51) Int. Cl.: A47C 21/00

(54) **KISSEN**
CUSHION
COUSSIN

(30) Priorität: 24.06.1997 CH 152397
(43) Veröffentlichungstag der Anmeldung: 12.04.2000
(73) Patentinhaber: Rüdt-Sturzenegger, Sylvia, 8049 Zürich (CH); Rüdt-Sturzenegger, Christoph, 8049 Zürich (CH)
(72) Erfinder: Rüdt-Sturzenegger, Sylvia, 8049 Zürich (CH); Rüdt-Sturzenegger, Christoph, 8049 Zürich (CH)
(74) Vertreter: Troesch Scheidegger Werner AG
(86) Internationale Anmeldenummer: CH9800270
(87) Internationale Veröffentlichungsnummer: WO9858569

(56) Entgegenhaltungen:
- DE-A- 19 532 924
- DE-U- 29 519 799
- DE-U- 29 604 156

## Beschreibung

Die vorliegende Erfindung betrifft ein Kissen nach dem Oberbegriff von Anspruch 1 (vgl. z.B. DE-A- 29 519 799, DE-A- 19 532 924 und DE-A-29 604 156).

Beispielsweise für den physiotherapeutischen Bereich existieren schlauch- und u-förmige Kissen, die mit nachgiebigem Füllmaterial wie beispielsweise Sryroporkugeln, Hirse oder ähnlichem Material gefüllt sind. Diese Kissen werden für Therapien, Krankengymnastik, für Krankenpflege, Altenpflege, aber auch im privaten Bereich eingesetzt. Diese Kissen sind in verschiedenen Grössen erhältlich. Sie sind relativ locker mit oben erwähntem Material gefüllt. Vielfach werden die Kissen auch während der Schwangerschaft als Liege bzw. Lagerungskissen verwendet. Speziell für den Stillbereich sind kleinere u-förmige, fest gefüllte Kissen erhältlich. Ein solches Kissen wird von der aufrecht sitzenden Mutter um den Bauch gelegt und das Kind darauf gebettet. Dies ermöglicht ein entspanntes Stillen.

Die Aufgabe der vorliegenden Erfindung bestand darin, ein Kissen zu finden, welches in Form und Festigkeit variabel auf die Bedürfnisse des Benutzers einstellbar ausgestaltet sein soll.

Diese Aufgabe wird erfindungsgemäss durch ein Kissen mit den Merkmalen nach Anspruch 1 gelöst. Bevorzugte Ausführungsformen ergeben sich aus den Merkmalen der abhängigen Ansprüche 2 bis 6.

Das erfindungsgemäss vorgeschlagene Kissen kombiniert vorteilhafterweise beispielsweise das Lagerungs/Liegekissen mit dem Stillkissen. Während der Schwangerschaft kann das schlauch- und u-förmige Kissen in voller Länge und somit mit lockerer Füllung als Lagerungs- bzw. Liegekissen verwendet werden. Für das Stillen kann das Kissen dank der Erfindung variabel verkleinert und damit die Füllung gefestigt werden. Das Kissen befriedigt zwei Bedürfnisse mit einem Produkt.

Ebenfalls kann das Kissen für den physiotherapeutischen- und den Krankenpflegebereich verwendet werden. Auch hier bietet das variable Verstellen von Grösse und Festigkeit die optimale Möglichkeit, den Bedürfnissen des Patienten bzw. der Therapie gerecht zu werden.

Die vorteilhaften Eigenschaften lassen das erfindungsgemässe Kissen auch als besonders geeignet für den normalen Wohnbereich erscheinen, indem durch die Variabilität eine Komfortsteigerung im Vergleich zu herkömmlichen Kissen geschaffen wird.

Ein Ausführungsbeispiel der Erfindung wird nachstehend anhand von Zeichnungen noch näher erläutert. Es zeigen
Fig. 1 die Ansicht eines erfindungsgemässen Kissens;
Fig. 2 das Kissen von Fig. 1 verkleinert/gefestigt;
Fig. 3 die Ansicht des Kissens von Fig. 1; und
Fig. 4 die Ansicht des Kissens von Fig. 1 in einer alternativen Ausführung;

Der Vorteil der vorliegenden Erfindung besteht darin, dass sich die Grösse und die Füllung des Kissens variabel verkleinern bzw. festigen lassen, wie aus der nachfolgenden Beschreibung der Figuren hervorgeht.

In Figur 1 ist die Ansicht eines erfindungsgemässen Kissens 1 dargestellt, welches beispielsweise die Form eines u-förmig gebogenen Schlauches mit angenähert rundem Querschnitt aufweist. Der Kissenbezug 2 weist dabei an seinem einen Ende eine Füllnaht resp. -öffnung 3 auf, durch welche das Kissen resp. der Kissenkörper in den Kissenbezug 2 eingeführt werden kann. Vorzugsweise ist nun an diesem Kissenende eine Lasche 4 als Befestigungsvorrichtung angebracht, welche beispielsweise aus demselben Material wie der Kissenbezug 2 gefertigt ist. An der Innenseite des Kissenbezuges 2 ist nun weiter ein Flausch- oder Klettband 5 als Verankerungselement angebracht.

Wenn nun die Lasche 4 ebenfalls ein Klettbandbereich aufweist, kann durch Einstülpen des Kissenendes mit der Lasche 4 durch die Füllnaht 3 die Länge des Kissens 1 verkürzt werden, wie dies aus Figur 2 hervorgeht. Dabei kann nun vorteilhafterweise die Lasche 4 einfach mit dem Klettband 5 in Verbindung gebracht werden, wodurch diese verkleinerte Form fixiert wird. Durch die Verkleinerung des Kissens 1 ist seine Festigkeit erhöht worden, in dem das Füllmaterial im Vergleich zur Ausgangsform höher verdichtet wird. Vorteilhafterweise liegen dabei sowohl das Klettband 5 wie auch die Lasche 4 verdeckt im Innern des Kissenbezuges 2, womit weder die Optik des Kissens noch der Komfort beeinträchtigt wird.

Entsprechend der Anordnung des Klettbandes 5 kann entweder praktisch eine stufenlose Einstellung der Kissengrösse über einen bestimmten Bereich erfolgen, oder durch Positionierung von mehreren Klettbändern 5 kann eine diskrete Verkleinerung resp. Vergrösserung des Kissens 1 vorgenommen werden.

Die Lasche 4 kann nun wie bereits vorgängig beschrieben an der Aussenseite des Kissenbezuges 2 befestigt sein, wie nochmals in Figur 3 dargestellt, oder aber am entsprechenden Ende des Kissenkörpers 6, welcher vom Kissenbezug 2 umschlossen wird, wie in Figur 4 dargestellt. Im letzteren Fall kann die Lasche 4 durch eine am entsprechenden Ende des Kissenbezuges 2 befindliche Nut resp. Öffnung 7 für den Gebrauch hindurchgezogen werden resp. bei Nichtgebrauch wieder im Innern des Kissenanzuges 2 verstaut werden.

Eine weitere Möglichkeit bietet sich an, indem ein Teil des Kissenanzuges 2 vorzugsweise von der Füllöffnung 3 an doppelt ausgeführt ist, d.h. überlappend, so dass sich eine Tasche bildet. Das Klettband 5 wird nun im Bereich dieser Tasche angeordnet. Die Lasche 4 kann nun beispielsweise durch die Füllöffnung 3 nach Innen in die Tasche geführt und am Klettband 5 befestigt werden.

Das Klettband 5 kann selbstverständlich auch Aussen auf dem Kissenanzug 2 aufgebracht sein. Nachteilig dieser Lösung ist, dass im nicht verkleinerten Zustand das Klettband 5 sichtbar ist und im verkleinerten Zustand ein Teil des Kissenbezuges 2 sichtbar umgelegt, also nicht verdeckt ist. Wenn allerdings der optische Aspekt im Hintergrund steht und nur Wert auf die Funktionalität gelegt wird, stellt dies die einfachste Lösung dar.

Statt den beschriebenen Lösungen mit Klettenverschluss können vorzugsweise auch alternative Ausführungen wie Druckknöpfen oder normale Knöpfe mit Lasche oder Hacken und Ösen/Laschen als Verbindungsmittel eingesetzt werden. Damit werden jedoch nur noch diskrete, nicht stufenlose Verstellmöglichkeiten realisiert.

Das vorzugsweise aus Kunststoffkugeln oder Getreidekörner bestehende Füllmaterial des Kissens kann entweder direkt in den Kissenbezug eingebracht sein oder in einem Kissenkörper 6 befindlich sein.

## Patentansprüche

1. Kissen (1), insbesondere Lagerungs-, Liege- und Stillkissen, mit einem aus nachgiebigem resp. formvariablen Füllmaterial gebildeten resp. gefüllten schlauchförmigen Kissenkörper (6) und einem den Kissenkörper (6) umschliessenden Kissenanzug (2), welcher mit mindestens einer Verankerungsstelle (5) und damit in lösbare Verbindung bringbare Befestigungsvorrichtung (4) ausgestattet ist, dadurch gekennzeichnet, dass die Befestigungsvorrichtung (4) an einem Endbereich des Kissenanzuges (2) oder an einem Endbereich des Kissenkörpers (6) befestigt ist und die Verankerungsstelle (5) an der Innenseite des Kissenanzuges (2) oder an der Aussenseite des Kissenkörpers (6) angeordnet ist.

2. Kissen (1) nach Anspruch 1, dadurch gekennzeichnet, dass die Befestigungsvorrichtung (4) in Form einer Lasche ausgebildet ist, vorzugsweise aus Stoff, Leder oder Kunststoff.

3. Kissen (1) nach Anspruch 1 oder 2, dadurch gekennzeichnet, dass die lösbare Verbindung zwischen Befestigungsvorrichtung (4) und Verankerungsstelle (5) als Klett-, Knopf- oder Druckknopfverbindung ausgelegt ist.

4. Kissen (1) nach einem der Ansprüche 1 bis 3, dadurch gekennzeichnet, dass die Verankerungsstelle (5) in Form eines Klettbandes ausgebildet ist.

5. Kissen (1) nach einem der Ansprüche 1 bis 3, dadurch gekennzeichnet, dass mehrere, im Abstand voneinander an der Innenseite des Kissenbezuges (2) oder an der Aussenseite des Kissenkörpers (6) angeordnete Klettbänder (5) als Verankerungsstellen ausgebildet sind.

6. Kissen (1) nach einem der Ansprüche 1 bis 5, dadurch gekennzeichnet, dass das Füllmaterial aus Kunststoffkugeln oder Getreidekörnern, insbesondere Hirsekörnern, besteht.

## Claims

1. Cushion (1), particularly positioning, supporting and nursing cushion, having a tubular cushion body (6) which is formed of or filled with a flexible or shape-variable filler material, and having a cushion cover (2) which encloses the cushion body (6), said cover being equipped with at least one anchoring point (5) and one fastening device (4) detachably connectable thereto, characterized in that the fastening device (4) is fastened on an end area of the cushion cover (2) or an end area of the cushion body (6) and in that the anchoring point (5) is arranged on the interior side the cushion cover (2) or on the exterior side of the cushion body (6).

2. Cushion (1) according to claim 1, characterized in that the fastening device (4) is constructed in the form of a strap, preferably made of cloth, leather or plastic.

3. Cushion (1) according to claim 1 or 2, characterized in that the detachable connection between the fastening device (4) and the anchoring point (5) is constructed as a Velcro, button or snap fastener connection.

4. Cushion (1) according to any of claim 1 to 3, characterized in that the anchoring point (5) is constructed in the form of a Velcro strip.

5. Cushion (1) according to any of claims 1 to 3, characterized in that several Velcro strips (5) are mounted which are arranged on the interior side of the cushion cover (2) or on the exterior side of the cushion body (6) in a mutually spaced manner to form said anchoring points.

6. Cushion (1) according to any of claims 1 to 5, characterized in that the filler material consists of plastic balls or of grains, particularly millet grains.

## Revendications

1. Coussin (1), notamment coussin de positionnement, de support ou d'allaitage, avec un corps de coussin (6) tubulaire formé ou rempli avec un matériau de remplissage flexible ou variable dans sa forme, et présentant une taie de coussin (2) enfermant le corps de coussin (6), ladite taie étant équipée d'au moins un point d'ancrage (5) et d'un dispositif de fixation (4) pouvant y être attaché de manière détachable, caractérisé en ce que le dispositif de fixation (4) est fixé dans une zone terminale de la taie de coussin (2) ou dans une zone terminale du corps de coussin (6) et en ce que le point d'ancrage (5) est disposé sur la face intérieure de la taie de coussin (2) ou sur la face extérieure du corps de coussin (6).

2. Coussin (1) selon la revendication 1, caractérisé en ce que le dispositif de fixation (4) est construit en forme de boucle, de préférence en étoffe, cuir ou matière plastique.

3. Coussin (1) selon la revendication 1 ou 2, caractérisé en ce que la connexion détachable entre le dispositif de fixation (4) et le point d'ancrage (5) est une connexion Velcro, à boutons ou à boutons à pression.

4. Coussin (1) selon l'une des revendications 1 à 3, caractérisé en ce que le point d'ancrage (5) est formé par une bande Velcro.

5. Coussin (1) selon l'une des revendications 1 à 3, caractérisé en ce que plusieurs bandes Velcro (5) espacées l'une de l'autre sont prévues et disposées sur la face intérieure de la taie de coussin (2) ou sur la face extérieure du corps de coussin pour former lesdits points d'ancrage.

6. Coussin (1) selon l'une des revendications 1 à 5, caractérisé en ce que le matériau de remplissage consiste en des billes en plastiques ou en des grains, notamment de grains de millet.
